# EUROPÄISCHE PATENTSCHRIFT

(11) **EP 0 106 030 B1**
(45) Veröffentlichungstag und Bekanntmachung des Hinweises auf die Patenterteilung: **30.12.1986**
(21) Anmeldenummer: 83106995.0
(22) Anmeldetag: 16.07.1983
(51) Int. Cl.: B21D 9/05

(54) **Rohrbiegemaschine mit Biegedorn**
Bending machine with mandrel
Machine à cintrer avec mandrin

(30) Priorität: 15.10.1982 DE 3238264
(43) Veröffentlichungstag der Anmeldung: 25.04.1984
(73) Patentinhaber: Schwarze, Rigobert, Dipl.-Ing., D-51109 Köln (DE)
(72) Erfinder: Schwarze, Rigobert, Dipl.-Ing., D-51109 Köln (DE)
(74) Vertreter: Baur, Eduard, Dr.-Ing. Dipl.-Ing.

## Beschreibung

Die Erfindung betrifft eine Rohrbiegemaschine gemäß Oberbegriff von Anspruch 1. Die Erfindung geht hierbei aus von einem Stand der Technik wie er sich aus der DE-A1-3106416 ergibt. Bei der bekannten Rohrbiegemaschine werden Verformungen der Dornstange in Axialrichtung gemessen und zur Steuerung der Rohrbiegemaschine herangezogen.

Beim Kaltbiegen von Rohren findet vielfach ein Biegedorn Anwendung, damit beim Biegen der runde Innenquerschnitt erhalten oder weitgehend erhalten bleibt. Auch zum Biegen zweier ineinander gesteckter Rohre, wie das z. B. in der DE-A-27 32 046 des Anmelders beschrieben ist, finden Biegedorne Anwendung.

Biegedorne, die im Bereich der Biegeschablone und der Gleitschiene zur Wirkung kommen, sind an einer Dornstange befestigt, die einen geringeren Querschnitt als der Biegedorn haben. Die Dornstange ist an dem Kolben einer Kolbenzylinderanordnung befestigt, die die Dornstange mit dem Dorn zum Biegen vorschiebt und nach dem Biegen zurückzieht.

Die auf einer Rohrbiegemaschine zu biegenden Rohre, die zum Beladen der Rohrbiegemaschine über den Dorn und die Dornstange geschoben werden, haben nicht immer die Gewähr, daß sie geradlinig sind. So können beispielsweise einzelne Rohre, vielfach als Folge von Beschädigungen während des Transportes, leicht gekrümmt sein.

Viele Rohre werden in der Weise hergestellt, daß sie ausgehend von einem Blechstreifen zu einem Rohr gebogen und dann längsverlaufend verschweißt werden. Die Schweißnaht ist in den meisten Fällen so bemessen, daß keine anschließende Bearbeitung stattzufinden braucht, um nach innen oder außen vorstehende Überstände der Schweißnaht zu entfernen. Dennoch ist es nicht auszuschließen, daß Teile der Schweißnaht nach innen vorstehend und damit zu einer Verjüngung des inneren Rohrquerschnittes führen.

Rohre, die nicht gerade sind oder Rohre, bei denen ein Teil der Schweißnaht nach innen vorsteht, erschweren das Überschieben des Rohres über den Biegedorn. Da dieses Überschieben maschinell erfolgt, geschieht es oft, daß bei dem durch Abbiegen oder durch eine Schweißnaht verringerten Rohrinnenquerschnitt bei dem Überschieben durch Anschlagen des Dornes an die nach innen vorstehende Rohrwandung als Folge der Verringerung des Rohrquerschnittes die Dornstange nicht lediglich gestaucht, sondern in vielen Fällen durch die Verstauchung so gebogen wird, daß sie unbrauchbar wird und gegen eine andere Dornstange ausgewechselt werden muß. Da durch die Verbiegung der Dornstange in vielen Fällen das Rohr nicht über die Dornstange verschiebbar sein soll, aber durch die Rohrzuführung dennoch erfolgt, ist nicht auszuschließen, daß neben der Verbiegung der Dornstange weitere Schäden auftreten.

In diesem Zusammenhang ist auch möglich, daß ein mit verringertem Rohrquerschnitt versehenes Rohr zwar über den Dorn der Dornstange verschoben wird, aber zu einer solchen Beschädigung der Dornstange durch Verbiegung führt, die dies erst beim Biegen des Rohres an der Biegeschabione bemerkbar macht, beispielsweise in der Weise, daß nach dem Biegen das Zurückziehen oder vor dem Biegen das Vorschieben des Dornes über die Dornstange erschwert oder überhaupt nicht durchführbar ist.

Sofern ein Rohr über die Biegeschablone in einer Ebene gebogen ist, dann wird in vielen Fällen der anschließende Rohrbogen in einer anderen Biegeebene gebogen. Um dies zu erreichen, wird das Rohr vor der Biegung gedreht. Bei diesem Drehen bleibt der Biegedorn im Rohr. Sofern aus den vorerwähnten Gründen der Rohrquerschnitt an örtlicher Stelle verjüngt ist, dann kann dieser verjüngte Rohrquerschnitt ebenfalls zu einem Festklemmen des Dornes an der Rohrinnenwandung führen mit dem Ergebnis, daß bei der Drehung des Dornes, bewirkt durch die Klemmhülse am Vorschubwagen, die Dornstange auf Torsion beansprucht wird, die über den plastischen Bereich der Dornstange hinaus zu einer bleibenden Verformung der Dornstange wie auch zu einem Torsionsbruch führen kann. Eine Beschädigung des Dornes bzw. der Dornstange bzw. sich daraus ergebenden Folgeschäden an sonstigen Teilen der Rohrbiegemaschine, beispielsweise der Dornrückziehung oder dergleichen, sind besonders schwerwiegend bei Rohrbiegemaschinen, die automatisch arbeiten, beispielsweise in der Weise, daß das Beschicken zum Biegen und die Entnahme des gebogenen Rohres aus der Rohrbiegemaschine vollautomatisch erfolgen kann, wie das beispielsweise in der Anmeldung nach DE-A-28 32 980 des Anmelders beschrieben ist. Bei solchen Biegemaschinen mit automatischer Beschickung und automatischer Entnahme wirken selbst geringe, über eine gewisse Toleranz hinausgehende Verformungen des Biegedornes oder dessen Dornstange zu einer Starken Behinderung des Programmablaufes.

Die vorliegende Erfindung geht von der Aufgabe aus, bei einer Rohrbiegemaschine zu gewährleisten, daß der Biegedorn bzw. die diesen tragende Dornstange keine über eine einstellbare Toleranzgrenze hinausgehende Verformung erleidet.

Die Lösung dieser Aufgabe erfolgt mit den im Anspruch 1 niedergelegten Merkmalen.

Durch den erfindungsgemäßen Vorschlag wird erreicht, daß bei einer Beanspruchung der Dornstange über ein einstellbares Maß hinaus jene Maßnahmen getroffen werden, die eine weitergehende Beanspruchung der Dornstange beseitigen.

Die durchzuführenden Maßnahmen können vielfacher Art sein, abhängig davon, durch welche Beanspruchung eine Überbeanspruchung des Dorns bzw. der sie tragenden Dornstange erfolgt ist. Sofern beispielsweise die Überbeanspruchung des Dorns oder der Dornstange durch Überschieben des zu biegenden Rohres über den Dorn erfolgt, dann wird das Überschieben gestoppt mit der Wirkung, daß die Überbeanspruchung sofort aufhört. Dann wird das zur Biegung nicht geeignete Rohr selbsttätig aus der Biegemaschine durch die Vorrichtung, die es in die Biegemaschine eingebracht hat, herausgenommen oder maschinell so bereitgelegt, daß es von Hand aus der Biegemaschine herausnehmbar ist.

Sofern die Überbeanspruchung des Dornes oder der Dornstange durch die Drehung des Rohres erfolgte, dann wird diese Drehbewegung sofort gestoppt. Anschließend werden jene Maßnahmen durchgeführt, die notwendig sind, das zum Biegen nicht geeignete Rohr aus der Rohrbiegemaschine herauszunehmen oder gegebenenfalls nach Beseitigung der Störung das Biegen fortzusetzen.

Die bei einer Überbeanspruchung der Dornstange sich ergebenden Signale können in die Computer-Steuerung- der Rohrbiegemaschine eingegeben werden, so daß in der Programmsteuerung für den Fall einer Überbeanspruchung der Dornstange vorgesehenen bzw. notwendigen Maßnahmen, abhängig von der jeweiligen Ursäche, durchgeführt werden, damit neben der Vermeidung einer Beschädigung der Dornstange auch sonstige Folgeschäden vermieden werden.

Die Lösung, daß das rückwärtige Ende der Dornstange an einem Gehäuse gelagert ist, das mit einer hydraulischen Kolben-Zylinder-Anordnung zur Messung der auf die Dornstange ausgeübten Kraft versehen ist beinhaltet somit die beiden Maßnahmen, daß das Gehäuse der Meßeinrichtung zugleich die Dornstange trägt und die von der Dornstange ausgehende Überbeanspruchung auf eine Kolben-Zylinder-Anordnung übertragen wird, so daß der Meßwert hydraulisch erfaßt oder festgelegt wird. Diese Lösung, die Überbeanspruchung der Dornstange auf den Kolben einer Kolben-Zylinder-Anordnung zu übertragen, hat zunächst den Vorteil, daß durch die im Zylinder angeordnete hydraulische Flüssigkeit in Verbindung mit entsprechenden Ventilen eine erste Dämpfung stattfinden kann, so daß der Kolben in der Kolben-Zylinder-Anordnung über eine Überbeanspruchung der Dornstange auch als Stoßdämpfer wirkt und wirken kann, so daß, sofern durch ein übergeschobenes Rohr beim Überschieben auf die Dornstange ein zu großer Axialdruck ausgeübt wird, dieser durch das Nachgeben der Dornstange bzw. des Kolbens im Zylinderraum elastisch aufgefangen werden kann. Zugleich kann aber auch durch den im Zylinderraum einstellbaren Druck die Kraft bemessen werden, die einer für die Dornstange schadlosen Verformung in deren elastischen oder plastischen Bereich entspricht.

Die Einstellung des Druckes kann durch in der Technik bekannte Druckventile reguliert werden. So wird abhängig von dem Querschnitt und/oder den Werkstoffeigenschaften und der Länge der Dornstange die Kraft eingestellt, bei deren Überschreitung die Maßnahmen zum Schutz der Dornstange und weiterer Maschinenelemente stattfinden.

In weiterer Ausgestaltung wird vorgeschlagen, daß der Kolben aus einem vorderen Teilabschnitt besteht, der aus dem Meßgehäuse hinausragt und mit der Dornstange verbunden ist und einem rückwärtigen Teilabschnitt, der in den an die Druckquelle angeschlossenen Zylinderraum hineinragt und an dem Kolben ein Fühler angeordnet ist, der mit einem an dem Meßgehäuse angeordneten Schalter zusammenwirkt. Besonders vorteilhaft steht der Fühler am Kolben in Radialrichtung ab und wirkt mit einem vorzugsweise kontaktlosen Endschalter zusammen.

Der vorbeschriebene Kolben, der vorne die Dornstange trägt und an seinem rückwärtigen Ende in einen die Belastung bestimmenden Zylinderraum eingreift, läßt die weitere Lösung zu, daß im mittleren Bereich des Kolbens ein im wesentlichen radial abstehendes Anbauelement vorhanden ist, dem an zwei gegenüberliegenden Seiten sich in Radialebene erstreckende Kolben mit Zylindern zugeordnet sind.

Durch diese Lösung wird bewirkt, daß das Meßgehäuse, das den Axialschub auf die Kolbenstange mißt und bewertet, zugleich auch die Meßeinrichtung für die Dreh- oder Torsionsbeanspruchung der Dornstange mißt und somit in einem Meßgehäuse mehrere Beanspruchungen meßbar bzw. erfaßbar sind.

Besonders vorteilhaft sind die Kolben an ihrem den zugeordneten Zylinderräumen zugekehrten Enden mit vergrößertem Durchmesser ausgebildet, wobei jeder Zylinderraum entsprechend stufenförmig abgesetzte, zwei verschiedene Durchmesser hat.

Ein weiterer Vorschlag geht dahin, daß an dem Kolben für die Axialbewegung und die Drehbewegung der Dornstange ein einziger Meßstift vorhanden ist, der mit nur einem kontaktlosen Endschalter zusammenwirkt. Der kontaktlose Endschalter hat dabei besonders vorteilhaft eine in Radialebene des Kolbens liegende Fläche und daran anschließend schräg dazu verlaufende Flächen nach Art einer gebrochenen Kante.

Ein weiterer Vorschlag geht dahin, daß das Meßgehäuse an ihrer der Dornstange abgekehrten Seite mit einer Halterung für die Kolbenstange der Dornrückziehung in Gestalt eines mit der Kolbenstange verbundenen Zylinders versehen ist.

Die Erfindung ist in der Zeichnung beispielhaft erläutert. Es zeigen :
Figur 1 im wesentlichen schematisch eine Rohrbiegemaschine mit Dorn,
Figur 2 in Oberansicht und im Schnitt sowie im wesentlichen schematisch die zum Biegen mit Biegedorn notwendigen Bauelemente,
Figur 3 die Meßeinrichtung im vertikalen Schnitt,
Figur 4 die Meßeinrichtung nach Figur 3 in der Ansicht von oben,
Figur 5 die Meßeinrichtung nach den Figuren 3 und 4 im Querschnitt, teilweise im Schnitt dargestellt entsprechend der Linie IV-IV nach Figur 4.

Figur 1 zeigt eine Rohrbiegemaschine mit dem Vorschubwagen 10, der auf einer oder mehreren Führungsschienen 11 an der Oberseite des Maschinengehäuses 12 hin- und herverschiebbar ist. Der Vorschubwagen 10 hat einen Rohrzylinder 13, in dessen Inneren sich eine Spannhülse 14 befindet, in welcher das zu biegende Rohr 15 eingespannt ist. Das Rohr 15 ist um eine schwenkbar gelagerte Biegeschablone 16 herumgeführt, welche eine dem Rohrhalbmesser entsprechende Ausnehmung 17 hat.

Das Rohr 15 ist über eine Spannbacke 18 an die Biegeschablone angedrückt, wobei die Spannbacke an einer Spanneinrichtung 19 über einen Hydraulikzylinder 20 betätigt ist. Beide sind an dem Schwenktisch 21 angeordnet, der in angegebener Pfeilrichtung 22 gedreht wird. Mit 23 ist eine Gleitschiene bezeichnet.

Innerhalb des Rohres 15 ist im Bereich der Biegeschablone und der Gleitschiene der Dorn 24 vorhanden, der an dem vorderen Ende der Dornstange 25 befestigt ist. Die Dornstange selbst ist gelagert an einem Meßgehäuse 26, das mit einem Fuß 27 versehen auf der Schiene 11 in Achsrichtung des zu biegenden Rohres hin- und hergehend gelagert. ist. Das Meßgehäuse 26 ist an der Kolbenstange 28 des Hydraulikzylinders 29 befestigt. Die Bauelemente 28 und 29 werden auch als Dornrückziehung bezeichnet. Diese sind getragen von dem Ständer 30. Es sei bemerkt, daß die vorbeschriebene Rohrbiegemaschine auch Führungen hat, um den Schlitten 10 sowie das Meßgehäuse 26 bzw. den Ständer 30 quer zur Längserstreckung des zu biegenden Rohres bewegen zu können, damit eine Anpassung an den Biegeradius der Schablone 16 vorhanden ist.

Es sei bemerkt, daß mit der nachfolgend im einzelnen zu beschreibenden Lösung nicht lediglich eine Dornstange getragen und vor einer Überbeanspruchung gesichert werden kann, wie das beim Biegen eines einzelnen Rohres geschieht, sondern auch entsprechend der Lehre nach der DE-A-27 32 046 zwei ineinander gesteckte Rohre gebogen werden können, mit der Maßgabe, daß das Meßgehäuse zwei Dornstangen aufnimmt, wobei jede einzelne Dornstange mit einer zugeordneten Meßeinrichtung versehen sein kann, um eine Überbeanspruchung durch Stauchung oder Torsion zu vermeiden.

Die Figuren 3 bis 5 zeigen eine besonders vorteilhafte Vorrichtung zur Ermittlung und Auswertung einer Überbeanspruchung des Dornes bzw. der Dornstange. Die Dornstange 25 ist an ihrem rückwärtigen Ende verbunden mit einer Dornmuffe 31. Die Dornmuffe ist somit Kupplungselement. Sie hat eine radiale Bohrung 32. Die Muffe übergreift einen Kolben 33, der ebenfalls mit einer radialen Bohrung versehen ist, damit durch einen in die beiden Bohrungen gesteckten Bolzen die kraftschlüssige Verbindung zwischen Muffe und Kolben 33 vorhanden ist. Der Kolben 33 ist zunächst gelagert in seinem mittleren Bereich 33b in dem Meßgehäuseabschnitt 26a. Mit seinem hinteren Bereich 33c greift er in einen Zylinderraum 34 ein, der in dem Gehäuseteil 26b angeordnet ist. Der Zylinderraum 34 ist mit einem Kanal 35 versehen, damit über einen Anschluß 36 ein Öldruck einstellbaren Druckes vorhanden ist. Dieser einstellbare Öldruck erfolgt mit an sich bekannten Mitteln, beispielsweise entsprechenden Druckventilen. An dem Gehäuse 26b ist über Schrauben 37, 37a angeflanscht der Gehäusering 26c, an dem die Kolbenstange 28 befestigt ist. Um die Verschiebung des Meßgehäuses zu gewährleisten, ist dieses mit einem Schlitten 38 versehen, der auf der Schiene 11 (siehe auch Figur 1) aufliegt und zur vereinfachten Gleitbewegung mit zahlreichen Schmierkanälen 39 und 40 versehen ist.

Im mittleren Bereich 33b des Kolbens, dessen Durchmesser dem vorderen Bereich 33a bzw. dem hinteren Bereich 33c gegenüber größer ist, ist ein radial abstehender Anbau 41 vorhanden, der Teil eines Schaltelementes ist. Zunächst ist vorhanden ein radial abstehender Bolzen 42, der an seinem oberen Ende verlängert ist durch einen Schraubbolzen geringeren Durchmessers 43. Diesem Schraubbolzen als Stift 43 ist zugeordnet ein kontaktloser Endschalter 44, bevorzugt von einer Firma Turck. Dieser Endschalter geht ebenfalls aus Figur 4 hervor. Er hat eine in Radialebene des Kolbens verlaufende ebene Fläche 45. Es sei bemerkt, daß der Schaft der Schraube 43 an dieser Fläche 45, auch in der Ausgangsstellung, nicht anliegt, wie das aus Figur 3 hervorgeht. Figur 4 zeigt eine vermeintliche Anlage, die jedoch nicht vorhanden ist, weil der Kopf 43a der Schraube oberhalb der vorgenannten Fläche 45 vorhanden ist.

In der Nullstellung, bei der auf die Dornstange keine Stauchkraft oder keine nennenswerte Stauchkraft ausgeübt wird oder alle Kräfte im plastischen oder elastischen Bereich wirken, ist der Stift 43 der Fläche 45 in einem solchen Abstand zugeordnet, daß eine Neutralstellung vorhanden ist, d. h. die Bewegungsabläufe zum Rohrbiegen durchgeführt werden. Sofern jedoch auf die Dornstange und von dieser über die Dornmuffe 31 auf den Kolben 33 übertragen, eine nennenswerte Stauchkraft ausgeübt wird, die die Gefahr einer Beschädigung mit Folgeschäden in sich birgt, dann überwindet der Kolben 33c die durch den Öldruck im Zylinderraum 34 aufgebaute Gegenkraft mit dem Ergebnis, daß der Kolben 33 um einen solchen Betrag in den Zylinderraum 34 hineingeschoben wird, d. h. axial verschoben wird, daß der Stift 43 um einen solchen Betrag von der Fläche 45 des Endschalters entfernt wird, daß das neutrale Verhalten aufgehoben und ein Signal gegeben wird. Dieses Signal, beispielsweise eingegeben in die Steuerung, löst dann jede Maßnahmen aus, die die axiale Überbeanspruchung auf die Dornstange beseitigen.

Der vorerwähnte Bolzen 42 ist mit einem Distanzring 46 versehen und trägt eine Stützrolle 47, die insbesondere aus Figur 5 hervorgeht. Diese Stützrolle hat zwei gegenüberliegende Flächen 48 und 49, denen jeweils Kolben 50 und 51 zugeordnet sind, die in ihrem Durchmesser stufenförmig vergrößerte Kopfflächen 50a und 51a haben. Entsprechend sind die zugeordneten Zylinderräume 52 und 53 stufenförmig abgesetzt. Diese Erweiterung der Durchmesser der Kolbenköpfe und des Zylinderraumes bewirkt, daß die Kolben nicht über ein vorgegebenes Maß in Richtung zu der Stützrolle 47 verschiebbar sind, so daß ein genau einzuhaltener Spalt zwischen dem Kopfende 48 und 49 der Stützrolle mit den zugeordneten gegenüberliegenden Kopfenden der Kolben 50 und 51 erhalten ist.

Die Zylinderraüme 52 und 53 sind durch angeschraubte Deckel 54 und 55 nach außen abgeschlossen. Sie haben mit Gewinde versehene Anschlüsse 55 und 56, damit der Anschluß an eine Öldruckquelle erfolgen kann. Auch sind die Zylinderraüme mit einem eingestellten Öldruck versehen. Sofern auf den Biegedorn bzw. über diesen auf die Dornstange, beispielsweise beim Drehen des Rohres durch Festklemmen des Dorns an der Innenwandung des Rohres eine Torsionskraft solcher Stärke ausgeübt wird, die ein vorgegebenes Mäß überschreitet, dann legt sich, abhängig von der Drehrichtung, entweder die Kopffläche 48 an den Kolben 50 oder die Kopffläche 49 an dem Kolben 51 an. Sofern die dabei ausgeübte Kraft den eingestellten Gegendruck überwindet, dann wird der Stift 43 in Umfangsrichtung bewegt. Eine Bewegung um ein geringes Maß gibt noch keine Veränderung, wie sich aus Figur 4 ergibt. Daraus ist ersichtlich, daß die Fläche 45 in Radialebene eine gewisse Länge hat, die ebenfalls durch Auswechseln gegen einen anders bemessenen Endschalter veränderlich ist. Der kontaktlose Endschalter hat abgeschrägte Kantenflächen 57 und 58. Sobald durch die Drehung des Kolbens 33 um seine Längsachse der Stift 43 den Bereich der Fläche 45 verläßt, dann ergibt dies ebenfalls das Auslösen eines Signals. Dieses Signal führt dann in Verbindung mit in der Steuerung gespeicherten Maßnahmen dazu, eine weitere Überbeanspruchung der Dornstange zu vermeiden.

## Patentansprüche

1. Rohrbiegemaschine mit einem eine Klemmhülse aufweisenden Vorschubwagen, einer Biegeschablone mit Klemmbacke sowie einer benachbarten Gleitschiene und einem in dem zu biegenden Rohr im nahen Bereich der Biegeschablone angeordneten Biegedorn, der an dem Kopfende einer Dornstange befestigt ist, wobei das rückwärtige Ende der Dornstange mit einer Meßeinrichtung (33, 34) versehen ist, die die axiale Beanspruchung der Dornstange erfaßt und den Bewegungsablauf der Rohrbiegemaschine steuert, dadurch gekennzeichnet, daß die Meßeinrichtung (33, 34) zusätzlich die Dreh- oder Torsionsbeanspruchung der Dornstange (25) erfaßt und daß das rückwärtige Ende der Dornstange mit einer Dornrückziehung in Gestalt einer hydraulischen Kolben-Zylinder-Anordnung (28, 29) versehen ist, wobei die Meßeinrichtung aus einem Meßgehäuse (26) mit einer hydraulischen Kolben- und Zylinder-Anordnung (33, 34) besteht.

2. Vorrichtung nach Anspruch 1, dadurch gekennzeichnet, daß die Einstellmittel zur Veränderung des Druckes im Zylinderraum (34) vorhanden sind.

3. Vorrichtung nach den Ansprüchen 1 oder 2, dadurch gekennzeichnet, daß der Kolben (33) aus einem vorderen Teilabschnitt (33a) besteht, der aus dem Meßgehäuse (26) hinausragt und mit der Dornstange (25) verbunden ist und einem rückwärtigen Teilabschnitt (33c), der in den an die Druckquelle angeschlossenen Zylinderraum (34) hineinragt und an dem Kolben (33) ein Fühler (43) angeordnet ist, der mit einem an dem Meßgehäuse (26) angeordneten Schalter (44) zusammenwirkt.

4. Vorrichtung nach Anspruch 3, dadurch gekennzeichnet, daß der Fühler (43) am Kolben (33) in Radialrichtung absteht und mit einem Endschalter (44) insbesondere kontaktlosem Endschalter, zusammenwirkt.

5. Vorrichtung nach Anspruch 2, dadurch gekennzeichnet, daß im mittleren Bereich (33b) des Kolbens (33) ein im wesentlichen radial abstehendes Anbauelement (42, 46, 47) vorhanden ist, dem an zwei gegenüberliegenden Seiten sich in Radialebene erstreckende Kolben (50, 51) mit Zylindern (52, 53) zugeordnet sind.

6. Vorrichtung nach Anspruch 4, dadurch gekennzeichnet, daß der Zylinderraum (34 bzw. 52, 53) mit einer Ölzuleitung für einen einstellbaren Druck versehen ist.

7. Vorrichtung nach Anspruch 5, dadurch gekennzeichnet, daß die Kolben (51, 52) an ihrem dem Zylinderraum (52, 53) zugekehrten Enden mit vergrößertem Durchmesser ausgebildet und der Zylinderraum entsprechend stufenförmig abgesetzte, zwei verschiedene Durchmesser hat.

8. Vorrichtung nach Anspruch 1 und einem oder mehreren der Ansprüche 2 bis 6, dadurch gekennzeichnet, daß dem Kolben (33) für die Axialbewegung und die Drehbewegung ein einziger Stift (43) zugeordnet ist, der mit einem kontaktlosen Endschalter (44) zusammenwirkt.

9. Vorrichtung nach Anspruch 7, dadurch gekenzeichnet, daß der kontaktlose Endschalter (44) eine in Radialebene des Kolbens (33) verlaufende Fläche (45) und daran anschließend schräg dazu verlaufende Flächen (57 und 58) nach Art einer gebrochenen Kante hat.

10. Vorrichtung nach Anspruch 1, dadurch gekennzeichnet, daß das Meßgehäuse (26) an ihrer der Dornstange (25) abgekehrten Seite mit einer Halterung (26c) für die Kolbenstange (28) der hydraulischen Dornrückziehung (28, 29) versehen ist.

11. Vorrichtung nach Anspruch 1 und einem oder mehreren der Ansprüche 3 bis 10, dadurch gekennzeichnet, daß das Meßgehäuse (26) aus drei in Radialebene unterteilten, durch Schrauben (27) verbundenen Gehäuseteilen (26a, 26b, 26c) besteht, wobei das erste Gehäuseteil den Kolben (33) mit dem Meßstift (43) aufnimmt, das zweite Gehäuseteil den Zylinderraum (34) hat und das dritte Gehäuseteil die Kolbenstange (28) der Dornrückziehvorrichtung (28, 29) aufnimmt.

## Claims

1. Pipe-bending machine with a feed carriage displaying a clamping sleeve, with a bending template with clamping cheek as well as with a neighbouring slide rail and a bending mandrel which is arranged in the pipe to be bent in the neighbourhood of the bending template and is fastened at the head end of a mandrel rod, wherein the rearward end of the mandrel rod is provided with a measuring equipment (33, 34), which detects the axial loading of the mandrel rod and controls the motional course of the pipe-bending machine, characterised thereby, that the measuring equipment (33, 34) additionally detects the rotational or torsional loading of the mandrel rod (25) and that the rearward end of the mandrel rod is provided with a mandrel withdrawal in the shape of an hydraulic piston-and-cylinder arrangement (28, 29), wherein the measuring equipment consists of a measurement housing (26) with an hydraulic piston-and-cylinder arrangement (33, 34).

2. Device according to claim 1, characterised thereby, that setting means are present for variation of the pressure in the cylinder space (34).

3. Device according to the claims 1 or 2, characterised thereby, that the piston (33) consists of a forward partial portion (33a), which projects out of the measurement housing (26) and is connected with the mandrel rod (25), and a rearward partial portion (33c), which projects into the cylinder space (34) connected to the pressure source, and a sensor (43), which co-operates with a switch (44) arranged at the measurement housing (26), is arranged at the piston (33).

4. Device according to claim 3, characterised thereby, that the sensor (43) protrudes in radial direction at the piston (33) and co-operates with a limit switch (44), in particular a contactless limit switch.

5. Device according to claim 2, characterised thereby, that a substantially radially protruding attachment element (42, 46, 47), which at two oppositely disposed sides is associated with pistons (50, 51) with cylinders (52, 53) extending in radial plane, is present in the middle region (33b) of the piston (33).

6. Device according to claim 4, characterised thereby; that the cylinder space (34 or 52, 53) is provided with an oil feed duct for a settable pressure.

7. Device according to claim 5, characterised thereby, that the pistons (51, 52) are constructed with increased diameter at their ends facing the cylinder space (52, 53) and the cylinder space correspondingly has two different diameters offset in step shape.

8. Device according to claim 1 and one or more of the claims 2 to 6, characterised thereby, that a single pin (43), which co-operates with a contactless limit switch (44), is associated with the piston (33) for the axial movement and the rotary movement.

9. Device according to claim 7, characterised thereby, that the contactless limit switch (44) has a surface (45) extending in radial plane of the piston (33) and surfaces (57 and 58) adjoining thereat and extending obliquely thereto in the manner of a chamfered edge.

10. Device according to claim 1, characterised thereby, that the measurement housing (26) at its side remote from the mandrel rod (25) is provided with a mounting (26c) for the piston rod (28) of the hydraulic mandrel withdrawal (28, 29).

11. Device according to claim 1 and one or more of the claims 3 to 10, characterised thereby,. that the measurement housing (26) consists of three housing parts (26a, 26b, 26c), which are subdivided in radial plane and connected by screws (27), wherein the first housing part receives the piston (33) with the measuring pin (43), the second housing part has the cylinder space (34) and the third housing part receives the piston rod (28) of the hydraulic mandrel withdrawal device (28, 29).

## Revendications

1. Machine à couder les tubes avec un chariot comportant une douille de serrage, un gabarit de cintrage avec des mâchoires de serrage ainsi qu'une glissière contiguë et un mandrin de cintrage disposé dans le tube à couder à proximité du gabarit de cintrage, le mandrin étant fixé sur l'extrémité de tête d'une tige de mandrin, l'extrémité arrière de la tige de mandrin étant munie d'un instrument de mesure (33, 34) qui détecte les sollicitations axiales de la tige de mandrin et commande le déplacement de la machine à couder les tubes, caractérisée en ce que l'instrument de mesure (33, 34) détecte en plus les sollicitations de rotation ou de torsion de la tige de mandrin (25) et que l'extrémité arrière de la tige de mandrin est munie d'une rétraction de mandrin ayant la forme d'un dispositif hydraulique piston- cylindre (28, 29), l'instrument de mesure étant constitué d'un boîtier de mesure (26) avec un dispositif hydraulique piston et cylindre (33, 34).

2. Dispositif selon la revendication 1, caractérisé en ce que le moyen d'ajustement pour la modification de la pression est disposé dans la chambre de cylindre (34).

3. Dispositif selon les revendications 1 ou 2, caractérisé en ce que le piston (33) est constitué par un tronçon partiel avant (33a), qui dépasse du boîtier de mesure (26) et qui est relié à la tige de mandrin (25) et par un tronçon partiel arrière (33c) qui pénètre dans la chambre de cylindre (34) raccordée à la source de pression, et que sur le piston (33) se trouve un détecteur (43) qui coopère avec un commutateur (44) monté sur le boîtier de mesure (26).

4. Dispositif selon la revendication 3, caractérisé en ce que le détecteur (43) s'écarte en direction radiale sur le piston (33) et coopère avec un interrupteur de fin de course (44), de préférence un interrupteur de fin de course sans contact.

5. Dispositif selon la revendication 2, caractérisé en ce que, dans la zone centrale (33b) du piston (33), se trouve un élément supplémentaire s'écartant essentiellement en direction radiale (42, 46, 47) auquel sont coordonnés les pistons (50, 51) s'étendant dans le plan radial sur deux faces opposées avec les cylindres (52, 53).

6. Dispositif selon la revendication 4, caractérisé en ce que la chambre de cylindre (34 et 52, 53) est munie d'une conduite d'huile pour une pression ajustable.

7. Dispositif selon la revendication 5, caractérisé en ce que les pistons (51, 52) sont conçus avec un diamètre agrandi à leurs extrémités tournées vers les chambres de cylindre (52, 53) et que les chambres de cylindre présentent deux différents diamètres, avec un gradin correspondant.

8. Dispositif selon la revendication 1 ou l'une quelconque des revendications 2 à 6, caractérisé en ce que, pour le déplacement axial et pour le déplacement rotatif, le piston 33 est coordonné à une tige unique (43), qui coopère avec un interrupteur de fin de course sans contact (44).

9. Dispositif selon la revendication 7, caractérisé en ce que l'interrupteur de fin de course sans contact (44) présente une face (45) s'étendant dans le plan radial du piston (33) et des faces (57 et 58) faisant suite à la précédente, dans un sens oblique par rapport à celle-ci, comme une arête interrompue.

10. Dispositif selon la revendication 1 caractérisé en ce que le boîtier de mesure (26) est muni, sur son côté opposé à la tige de mandrin (25), d'une fixation (26c) pour la tige de piston (28) de retrait hydraulique du mandrin (28, 29).

11. Dispositif selon la revendication 1 et une ou plusieurs des revendications 3 à 10, caractérisé en ce que le boîtier de mesure (26) est constitué par trois parties de boîtier (26a, 26b, 26c) divisées dans un plan radial, reliées par des vis (27), la première partie de boîtier recevant le piston (33) avec la tige de mesure (43), la deuxième partie de boîtier recevant la chambre de cylindre (34) et la troisième partie de boîtier recevant la tige de piston (28) du dispositif de retrait du mandrin (28, 29).
